# EUROPÄISCHE PATENTSCHRIFT

(11) **EP 1 884 587 B1**
(45) Veröffentlichungstag und Bekanntmachung des Hinweises auf die Patenterteilung: **06.05.2009**
(21) Anmeldenummer: 07014963.8
(22) Anmeldetag: 31.07.2007
(51) Int. Cl.: D06F 81/00

(54) **Bügelgeräteablage**
Ironing devices support
Repose-fer à repasser

(30) Priorität: 03.08.2006 DE 102006036632
(43) Veröffentlichungstag der Anmeldung: 06.02.2008
(73) Patentinhaber: LEIFHEIT AG, 56377 Nassau (DE)
(72) Erfinder: Gross, Christian, 57250 Netphen (DE); Pakusa, Norbert, 56377 Schweighausen (DE)

(56) Entgegenhaltungen:
- EP-A- 0 131 547
- AU-B2- 579 909
- DE-A1- 19 805 246
- DE-U1- 9 113 892
- DE-U1- 9 207 850
- US-A- 2 739 398
- US-A- 2 955 370
- US-A- 5 136 798

## Beschreibung

Die Erfindung betrifft eine Bügelgeräteablage, die unter der Bügeltischplatte eines Bügeltischs anordenbar ist, zur Ablage eines Bügeleisens und/oder zur Ablage einer Dampfstation.

Die Erfindung betrifft außerdem einen Bügeltisch mit einer Bügeltischplatte und einer unter der Bügeltischplatte angeordneten Bügelgeräteablage zur Ablage eines Bügeleisens und/oder zur Ablage einer Dampfstation.

Die Erfindung betrifft außerdem einen Bügeltisch mit einer Bügeltischplatte, mit einem Führungsschienen aufweisenden Bügeltischgestell und mit einer unter der Bügeltischplatte angeordneten Bügelgeräteablage zur Ablage eines Bügeleisens und/oder zur Ablage einer Dampfstation.

Aus DE 197 06 165 A1 ist eine abnehmbare Bügeleisenablage bekannt, die mit einem Anklemmbügel am Bügeltischrahmen befestigt wird. Die Bügeleisenablage schränkt, da sie auf der Oberfläche der Bügeltischplatte aufliegt, die zur Verfügung stehende Bügelfläche nachteiligerweise ein.

Aus DE 91 13 892 U1 ist ein Ablagegestell für Dampfstationen bekannt, das an einem Bügeltisch neben der Bügelfläche angebracht wird. Das Ablagegestell hat den Nachteil, dass die in der Regel sehr großvolumigen und schweren Dampfstationen zumindest teilweise störend auf Höhe der Bügelfläche stehen, wobei das Bügeleisen in Parkposition oben auf der Dampfstation abgestellt werden muss, was der Arbeitsergonomie abträglich ist. Insbesondere hat das Ablagegestell den Nachteil, dass die schweren Dampfstationen den Bügeltisch sehr weit außermittig belasten, so dass die Gefahr des Umkippens besteht.

Aus DE 195 30 180 A1 ist eine Ablage für Dampfstationen an Bügeltischen bekannt. Die Ablage wird an den Beinen des Bügeltischgestells unterhalb der Bügeltischplatte befestigt. Die Ablage hat den Nachteil, dass sie nur für Bügeltische mit spezieller Gestellkonstruktion (vier Beine) geeignet ist. Auch aus DE 6930309U ist ein Bügeltisch mit einer ablageähnlicher Bauart bekannt. Auch bei diesem Bügeltisch ist die Ablage nur für Bügeltische mit einer speziellen Gestellkonstruktion geeignet. DE 198 05 246 A1 offenbart eine Bügelgeräteablage gem. dem Oberbegriff des Anspruchs 1. Es ist daher die Aufgabe der vorliegenden Erfindung eine Bügelgeräteablage anzugeben, die unabhängig von der Art des Bügeltischgestells an einem Bügeltisch auf einfache Weise anbringbar ist.

Die Aufgabe wird durch eine Bügelgeräteablage gelöst, die dadurch gekennzeichnet ist, dass die Bügelgeräteablage eine Befestigungsvorrichtung aufweist, die derart ausgebildet ist, dass die Bügelgeräteablage unmittelbar an der Bügeltischplatte eines Bügeltischs und/oder unmittelbar an den Führungsschienen eines Bügeltischgestells befestigbar ist.

Es ist eine weitere Aufgabe der vorliegenden Erfindung einen Bügeltisch mit einer arbeitsergonomisch angeordneten Bügelgeräteablage anzugeben, der auch bei Verwendung von schweren Bügeleisen oder schweren Dampfstationen standsicher ist.

Die Aufgabe wird durch einen Bügeltisch gelöst, der dadurch gekennzeichnet ist, dass die Bügelgeräteablage unmittelbar an der Bügeltischplatte und/oder an den Führungsschienen des Bügeltischgestell befestigt ist.

Die erfindungsgemäße Bügelgeräteablage hat den Vorteil, dass sie - beispielsweise als Nachrüstteil - weitgehend unabhängig von der Ausgestaltung des zu verwendenden Bügeltischs verwendbar ist. Darüber hinaus hat die erfindungsgemäße Bügelgeräteablage den Vorteil, dass sie durch die Anordnung unter der Bügeltischplatte einen niedrigen Gesamtschwerpunkt gewährleistet, so dass der Bügeltisch auch bei Verwendung von schweren Bügeleisen oder schweren Dampfstationen sicher steht.

Die Bügelgeräteablage beansprucht vorteilhafterweise keinen Platz auf der Oberfläche der Bügeltischplatte, so dass dem Benutzer die volle Oberfläche als Bügelfläche zur Verfügung steht.

In einer vorteilhaften Ausführungsform der erfindungsgemäßen Bügelgeräteablage ist die Befestigungsvorrichtung als Aufhängevorrichtung ausgebildet. In einer vorteilhaften Ausführung weist die Befestigungsvorrichtung zumindest einen - vorzugsweise vier - Aufhängebügel auf. Um die Bügelgeräteablage platzsparend verstauen zu können ist bei einer vorteilhaften Ausführung vorgesehen, dass zumindest ein Aufhängebügel - vorzugsweise alle Aufhängebügel - klappbar ausgebildet sind.

In einer besonders schnell und einfach anzubringenden Ausführungsform der erfindungsgemäßen Bügelgeräteablage sind zumindest zwei Aufhängebügel mechanisch derart miteinander verkoppelt, dass beim Aus- bzw. Einklappen des einen Aufhängebügels der andere Aufhängebügel automatisch mit aus- bzw. einklappt.

In der erfindungsgemäßen Bügelgeräteablage sind Haken zum Einhängen der Bügelgeräteablage in die Führungsschienen eines Bügeltischgestells und/oder zum Einhängen an die Kanten einer Bügeltischplatte vorgesehen. Die Haken sind vorzugsweise derart ausgebildet, dass sie universell in verschiedenste Ausführungen von Führungsschienen - beispielsweise Führungsprofile, Führungsrohre, Führungsleisten - einhängbar sind. Hierdurch wird eine universelle Einsetzbarkeit der erfindungsgemäßen Bügelgeräteablage erreicht.

In einer vorteilhaften Ausführung weist die Bügelgeräteablage eine Ablagefläche auf, die mit rutschverhindernden Mitteln, vorzugsweise temperaturbeständig, ausgeführt ist.

In der Zeichnung ist der Erfindungsgegenstand schematisch dargestellt und wird anhand der Figuren nachfolgend beschrieben, wobei gleich wirkende Elemente mit denselben Bezugszeichen versehen sind. Dabei zeigen:
- Fig. 1: eine erfindungsgemäße Bügelgeräteablage, und
- Fig. 2: ein erfindungsgemäßer Bügeltisch.

Figur 1 zeigt eine erfindungsgemäße Bügelgeräteablage 1, die unter der Bügeltischplatte eines Bügeltischs anordenbar ist. Auf der Bügelgeräteablage 1 kann beispielsweise ein Bügeleisen oder eine Dampfstation abgelegt werden. Die Bügelgeräteablage weist eine Befestigungsvorrichtung 2 auf, die vier Aufhängebügel 3 beinhaltet. Die Befestigungsvorrichtung 2 ist derart ausgebildet, dass die Bügelgeräteablage 1 unmittelbar an der Tischplatte eines Bügeltischs und/oder unmittelbar an den Führungsschienen eines Bügeltischgestells befestigbar ist. Die Aufhängebügel 3 sind jeweils an Klappscharnieren 4 angeordnet und können sowohl in der Einklappstellung als auch in der Ausklappstellung vorübergehend verrastet werden. Die Aufhängebügel 3 sind über die Klappscharniere 4 an einem Rahmen 5 angeordnet, der eine Ablagefläche 6 trägt. An ihren den Klappgelenken 4 abgewandten Enden weisen die Aufhängebügel 3 universell ausgebildete Haken 7 zum Einhängen der Bügelgeräteablage 1 in die Führungsschienen eines Bügeltischgestells und/oder zum Einhängen an die Kanten einer Bügeltischplatte auf.

Figur 2 zeigt einen erfindungsgemäßen Bügeltisch 8, der mit der in Figur 1 dargestellten Bügelgeräteablage 1 ausgerüstet ist. Zusätzlich weist der Bügeltisch 8 eine Bügeleisenablage 9 auf, so dass auf der Bügelgeräteablage 1 eine Dampfstation und auf der Bügeleisenablage 9 das dazugehörige Bügeleisen abgelegt werden kann. Die Bügelfläche 10 des Bügeltischs 8 bleibt in arbeitsergonomisch vorteilhafterweise vollkommen frei. Die Bügelgeräteablage 1 ist in die Führungsschienen 11 eines Zwei-Bein-Bügeltischgestells 12 eingehängt. Diese Ausführungsform ist besonders arbeitsergonomisch, weil sie dem Benutzer besonders viel Kniefreiheit - selbst bei sitzender Benutzung des Bügeltischs - lässt.

Die Erfindung wurde in Bezug auf eine besondere Ausführungsform beschrieben.

### Bezugszeichenliste:

- 1: Bügelgeräteablage
- 2: Befestigungsvorrichtung
- 3: Aufhängebügel
- 4: Klappscharniere
- 5: Rahmen
- 6: Ablagefläche
- 7: Haken
- 8: Bügeltisch
- 9: Bügeleisenablage
- 10: Bügelfläche
- 11: Führungsschienen
- 12: Bügeltischgestell

## Patentansprüche

1. Bügelgeräteablage (1), die zur Ablage eines Bügeleisens und/oder zur Ablage einer Dampfstation unter der Bügeltischplatte eines Bügeltischs (8) anordenbar ist, **dadurch gekennzeichnet, dass** die Bügelgeräteablage (1) eine Befestigungsvorrichtung (2) aufweist, die derart ausgebildet ist, dass die Bügelgeräteablage (1) unmittelbar an der Bügeltischplatte (10) eines Bügeltischs (8) und/oder unmittelbar an den Führungsschienen (11) eines Bügeltischgestells (12) befestigbar ist, wobei Haken (7) zum Einhängen der Bügelgeräteablage (1) in die Führungsschienen (12) eines Bügeltischgestells (12) und/oder zum Einhängen an die Kanten einer Bügeltischplatte (10) vorgesehen sind.

2. Bügelgeräteablage (1) nach Anspruch 1, **dadurch gekennzeichnet, dass** die Befestigungsvorrichtung (2) als Aufhängevorrichtung ausgebildet ist.

3. Bügelgeräteablage (1) nach einem der Ansprüche 1 oder 2, **dadurch gekennzeichnet, dass** die Befestigungsvorrichtung (2) zumindest einen - vorzugsweise vier - Aufhängebügel (3) aufweist.

4. Bügelgeräteablage (1) nach Anspruch 3, **dadurch gekennzeichnet, dass** zumindest ein Aufhängebügel (3) - vorzugsweise alle Aufhängebügel (3) - klappbar ausgebildet ist.

5. Bügelgeräteablage (1) nach einem der Ansprüche 3 oder 4, **dadurch gekennzeichnet, dass** zumindest zwei Aufhängebügel (3) mechanisch derart verkoppelt sind, dass beim Aus- bzw. Einklappen des einen Aufhängebügels (3), der andere Aufhängebügel (3) automatisch aus- bzw. einklappt.

6. Bügelgeräteablage (1) nach einem der Ansprüche 1 bis 5, **dadurch gekennzeichnet, dass** die Bügelgeräteablage (1) eine Ablagefläche (6) aufweist, die mit rutschverhindernden und temperaturbeständigen Mitteln ausgeführt ist.

7. Bügeltisch (8) mit einer Bügelgeräteablage (1) nach einem der Ansprüche 1 bis 6.

8. Bügeltisch (8) nach Anspruch 7, **dadurch gekennzeichnet, dass** die Bügelgeräteablage (1) unmittelbar an der Bügeltischplatte (10) befestigt ist.

9. Bügeltisch (8) nach einem der Ansprüche 7 oder 8, **dadurch gekennzeichnet, dass** ein Führungsschienen (11) aufweisendes Bügeltischgestell (12) vorgesehen ist, wobei die Bügelgeräteablage (1) unmittelbar an den Führungsschienen (11) des Bügeltischgestells (12) befestigt ist.

10. Bügeltisch (8) nach einem der Ansprüche 7 bis 9, **dadurch gekennzeichnet, dass** die Bügelgeräteablage (1) unter der Bügeltischplatte (10) angeordnet ist.

## Claims

1. Ironing-appliance rest (1) which can be arranged for supporting an iron and/or for supporting a steam station beneath the top of an ironing board (8), **characterized in that** the ironing-appliance rest (1) has a fastening device (2) which is designed such that the ironing-appliance rest (1) can be fastened directly on the top (10) of an ironing board (8) and/or directly on the guide rails (11) of an ironing-board frame (12), hooks (7) being provided for hanging the ironing-appliance rest (1) in the guide rails (11) of an ironing-board frame (12) and/or for hanging it on the edges of an ironing-board top (10).

2. Ironing-appliance rest (1) according to Claim 1, **characterized in that** the fastening device (2) is designed as a suspension device.

3. Ironing-appliance rest (1) according to either of Claims 1 and 2, **characterized in that** the fastening device (2) has at least one - preferably four - suspension brackets (3).

4. Ironing-appliance rest (1) according to Claim 3, **characterized in that** at least one suspension bracket (3) is - preferably all the suspension brackets (3) are - designed for swing action.

5. Ironing-appliance rest (1) according to either of Claims 3 and 4, **characterized in that** at least two suspension brackets (3) are coupled mechanically such that, when the one suspension bracket (3) is swung out or in, the other suspension bracket (3) is automatically swung out or in.

6. Ironing-appliance rest (1) according to one of Claims 1 to 5, **characterized in that** the ironing-appliance rest (1) has a supporting surface (6) which is configured with slip-preventing and temperature-resistant means.

7. Ironing board (8) having an ironing-appliance rest (1) according to one of Claims 1 to 6.

8. Ironing board (8) according to Claim 7, **characterized in that** the ironing-appliance rest (1) is fastened directly on the ironing-board top (10).

9. Ironing board (8) according to either of Claims 7 and 8, **characterized in that** an ironing-board frame (12) having guide rails (11) is provided, the ironing-appliance rest (1) being fastened directly on the guide rails (11) of the ironing-board frame (12).

10. Ironing board (8) according to one of Claims 7 to 9, **characterized in that** the ironing-appliance rest (1) is arranged beneath the ironing-board top (10).

## Revendications

1. Repose-fer à repasser (1) pouvant être agencé pour déposer un fer à repasser et/ou un poste de vaporisation sous la plaque de table à repasser d'une table à repasser (8), **caractérisé en ce que** le repose-fer à repasser (1) présente un dispositif de fixation (2) qui est réalisé de telle sorte que le repose-fer à repasser (1) puisse être fixé directement à la plaque de table à repasser (10) d'une table à repasser (8) et/ou directement aux rails de guidage (11) d'un bâti de la table à repasser (12), des crochets (7) étant prévus pour accrocher le porte-fer à repasser (1) dans les rails de guidage (12) d'un bâti de table à repasser (12) et/ou pour l'accrocher aux arêtes d'une plaque de table à repasser (10).

2. Repose-fer à repasser (1) selon la revendication 1, **caractérisé en ce que** le dispositif de fixation (2) est réalisé sous forme de dispositif d'accrochage.

3. Repose-fer à repasser (1) selon l'une quelconque des revendications 1 ou 2, **caractérisé en ce que** le dispositif de fixation (2) présente au moins un, et de préférence quatre, arceaux d'accrochage (3).

4. Repose-fer à repasser (1) selon la revendication 3, **caractérisé en ce qu'**au moins un arceau d'accrochage (3) - de préférence tous les arceaux d'accrochage (3) - sont réalisés de manière rabattable.

5. Repose-fer à repasser (1) selon l'une quelconque des revendications 3 ou 4, **caractérisé en ce qu'**au moins deux arceaux d'accrochage (3) sont accouplés mécaniquement de telle sorte que lorsque l'on rentre ou sort par pivotement l'un des arceaux d'accrochage (3), l'autre arceau d'accrochage (3) rentre ou sorte automatiquement.

6. Repose-fer à repasser (1) selon l'une quelconque des revendications 1 à 5, **caractérisé en ce que** le repose-fer à repasser (1) présente une tablette (6) qui est réalisée avec des moyens antidérapants et résistant à la température.

7. Table à repasser (8) comprenant un repose-fer à repasser (1) selon l'une quelconque des revendications 1 à 6.

8. Table à repasser (8) selon la revendication 7, **caractérisée en ce que** le repose-fer à repasser (1) est fixé directement sur la plaque de table à repasser (10).

9. Table à repasser (8) selon l'une quelconque des revendications 7 ou 8, **caractérisée en ce qu'**un bâti de table à repasser (12) présentant des rails de guidage (11) est prévu, le repose-fer à repasser (1) étant fixé directement aux rails de guidage (11) du bâti de table à repasser (12).

10. Table à repasser (8) selon l'une quelconque des revendications 7 à 9, **caractérisée en ce que** le repose-fer à repasser (1) est disposé sous la plaque de table à repasser (10).
